# EUROPÄISCHE PATENTSCHRIFT

(11) **EP 0 620 352 B1**
(45) Veröffentlichungstag und Bekanntmachung des Hinweises auf die Patenterteilung: **28.05.1997**
(21) Anmeldenummer: 94105122.9
(22) Anmeldetag: 31.03.1994
(51) Int. Cl.: E05F 15/14, E06B 11/04

(54) **Kraftübertragungselement an einem Schiebetor**
Power transmission element on a sliding door
Elément pour transmission de force sur une porte coulissante

(30) Priorität: 08.04.1993 DE 9305395 U
(43) Veröffentlichungstag der Anmeldung: 19.10.1994
(73) Patentinhaber: Machill, Rolf, D-50935 Köln (DE)
(72) Erfinder: Machill, Rolf, D-50935 Köln (DE)
(74) Vertreter: Langmaack, Jürgen, Dipl.-Ing.

(56) Entgegenhaltungen:
- EP-A- 0 558 973
- DE-U- 9 100 504
- FR-A- 2 337 559
- FR-A- 2 399 527
- US-A- 4 366 649
- US-A- 4 920 698

## Beschreibung

Die Erfindung betrifft ein Kraftübertragungselement für einen Antrieb an einem Schiebetor in Form einer Zahnstange für den Eingriff eines Ritzels des Antriebsmotors, entsprechend den Merkmalen des Oberbegriffs des Anspruch 1.

Bei Kraftübertragungselementen dieser Art wurden bisher Zahnstangen aus Stahl verwendet, bei denen schon aus Korrosionsschutzgünden eine Schmierung vorgesehen werden mußte, so daß eine ständige Wartung erforderlich war.

In der prioritätsälteren, nachveröffentlichten EP-A-0 558 973 ist ein Schiebetor beschrieben, das mittels eines ortsfest angeordneten Antriebsmotoraggregates bewegbar ist, welches ein Antriebsritzel aufweist, das in eine Zahnstangenausbildung kämmend eingreift, wobei die Zahnstangenausbildung aus mehreren Zahnstangensegmenten besteht, die als Fertiggußteile hergestellt werden.

Aus DE-U-91 00 504 ist eine Verschiebeeinrichtung für ein Tor bekannt, die einen Motor aufweist, der ein Ritzel antreibt, welches in eine Zahnstange greift, die mittels eines Verschiebeprofils an einem Tor befestigt ist.

Der Erfindung liegt die Aufgabe zugrunde, ein Kraftübertragungselement der vorstehend bezeichneten Art so auszugestalten, daß es praktisch wartungsfrei ist.

Diese Aufgabe wird gemäß der Erfindung mit den Mitteln des kennzeichnenden Teils des Anspruch 1 gelöst

Diese Anordnung hat nicht nur den Vorteil, daß durch die Verwendung eines korrosionsbeständgen Werkstoffs für das Zahnelement die Wartung reduziert wird, sondern auch noch den Vorteil, daß eine Ausgestaltung geschaffen werden kann, bei der das Zahnelement lösbar mit dem Trägerelement verbunden ist, so daß nach entsprechender Betriebsdauer das Zahnelement ausgewechselt werden kann. Besonders zweckmäßig ist es, wenn das Zahnelement in mehrere Teilelemente unterteilt ist. Dies bietet die Möglichkeit, für das Trägerelement ein Grundprofil, beispielsweise ein Strangpreß- oder Abkantprofil handelsüblicher Art und handelsüblicher Länge vorzusehen, so daß für den jeweiligen Einsatzfall dieses Profil nur abgelängt zu werden braucht. Durch die Unterteilung des Zahnelements in Teilelemente von beispielsweise 15 cm besteht dann die Möglichkeit, ebenfalls mit Standardelementen innerhalb des durch die Länge der Teilelemente vorgegebenen Rasters beliebig lange Kraftübertragungselemente herzustellen.

Besesonders vorteilhaft ist es, daß das Zahnelement aus einem schlagzähen und abriebfesten Kunststoff besteht. Hierdurch ist nicht nur die geforderte Korrosionsfestigkeit gegeben, sondern auch die geforderte Wartungsfreiheit, da derartige Kunststoffzahnelemente entweder mit einem entsprechenden Kunststoff- oder Metallritzel in Eingriff stehen können, ohne daß eine Schmierung notwendig ist. Ein weiterer Vorteil besteht darin, daß die Herstellung vereinfacht ist, wenn spritz- und/oder gießbare Kunststoffe verwendet werden, da hierdurch die Möglichkeit gegeben ist, Teilelement in großen Stückzahlen kostengünstig herzustellen. Als Kunststoff kommen hier beispielsweise in Betracht Polyacetale (POM), Polyamide, Polyurethan (PUR), Polytetrafluorethylen (PTFE) oder Kunststoffe mit vergleichbaren technischen Eigenschaften.

Dadurch, daß das Zahnelement eine Basis aufweist, mit der die Zähne verbunden sind, und daß die Basis die Zähne seitlich begrenzende und mit diesen fest verbundene Stege aufweist. Durch die seitlichen, mit den Zähnen verbundenen Stegen ergibt sich eine hohe Gestaltfestigkeit, da die Kraftübertragung nicht nur über den Zahnfuß sondern auch über die seitlich mit den Zähnen verbundenen Stege erfolgt. Hierdurch besteht die Möglichkeit, bei gleicher Belastbarkeit in den Abmessungen kleiner dimensionierte Zahnelemente einsetzen zu können.

In weiterer Ausgestaltung der Erfindung ist vorgesehen, daß die Basis des Zahnelementes auf ihrer den Zähnen abgekehrten Seite mit einer in Längsrichtung verlaufenden Rückennut versehen ist. Hierdurch ergibt sich nicht nur eine Reduzierung des Werkstoffverbrauchs ohne Beeinträchtigung der Festigkeit, sondern auch die Möglichkeit, durch diese Nut Raum für die Anordnung von Befestigungsmitteln an dem Trägerelement zu schaffen. Gemäß der Erfindung ist hierbei vorgesehen, daß das Trägerelement als C-Profil ausgebildet ist und daß das Zahnelement im C-Profil befestigt ist.

In einer bevorzugten Ausgestaltung der Erfindung ist ferner vorgesehen, daß das C-Profil des Trägerelementes an seinen beiden Enden mit Anschlagstücken für das Zahnelement versehen ist und daß wenigstens ein Anschlagstück in Längsrichtung verspannbar ausgebildet ist. Diese Ausgestaltung hat insbesondere bei der Verwendung von mehreren Teilelementen den Vorteil, daß das Zahnelement bzw. die Teilelemente nur losein das C-Profil eingeschoben zu werden brauchen und dann in Längsrichtung über die Anschlagstücke im C-Profil fest verspannt werden. Dies hat ferner den Vorteil, daß bei eventuellen Beschädigungen des Zahnelementes bzw. eines Teilelementes durch Lösen eines Anschlagstückes die Teilelemente in einfacher Weise herausgezogen und durch neue ersetzt werden können.

In einer bevorzugten weiteren Ausgestaltung der Erfindung ist vorgesehen, daß das bei Schließstellung des Schiebetores mit dem Ritzel des Antriebs in Eingriff stehende Teilelement aus einem metallischen Werkstoff besteht. Da für die Antriebsmotoren in der Regel Getriebemotoren, insbesondere Schneckengetriebemotoren eingesetzt werden, die bei einer Krafteinwirkung auf das Schiebetor von außen keine Verschiebung ermöglichen, bietet diese Ausgestaltung den Vorteil, daß das Tor in der Schließstellung verriegelt ist und von außen nicht mit Gewalt geöffnet werden kann. Während bei einer vollständigen Bestückung mit Teilelementen aus Kunststoff hier eine Zerstörung der Zähne zumindest über eine Teillänge möglich wäre, bietet die Anordnung eines Teilelementes aus einem metallischen Werkstoff in der vorstehend bezeichneten Weise einen ausreichenden Widerstand gegen eine Gewalteinwirkung auf, so daß eine zuverlässige Verriegelung gegeben ist.

In Ausgestaltung der Erfindung ist ferner vorgesehen, daß das C-Profil auf seiner Rückenseite mit Durchgangsbohrungen für Schraubenbolzen versehen ist und daß die Breite der Rückennut des Zahnelementes der Schlüsselweite des Kopfes der einzusetzenden Schraubenbolzen entspricht. Hierdurch wird die Montage erheblich vereinfacht, da zum einen bei einem abgelängten C-Profil die Durchgangsbohrung in beliebiger Weise unter Anpassung an die Erfordernisse des zu bestückenden Schiebetores gebohrt werden können. Anschließend werden die Schraubenbolzen von der offenen Seite des C-Profils durchgesteckt und danach die Teilelemente eingeschoben, wobei die Rückennut jeweils den Kopf des eingesetzten Schraubenbolzens formschlüssig umfaßt. Hierdurch wird nicht nur die Bauhöhe des einzusetzenden C-Profils reduziert sondern zugleich auch eine Montagehilfe geschaffen, da das eingesetzte Zahnelement zugleich als Drehmomentaufnahme für den Schraubenbolzen dient, so daß hier die erforderliche Montagemuttern in einfacher Weise aufgeschraubt werden können.

In weiterer Ausgestaltung der Erfindung ist vorgesehen, daß das Trägerelement auf seiner dem Zahnelement abgekehrten Seite mit einer Hohlschiene versehen ist, an der elektrische Steuerleitungen angeordnet sind und in der ein Schiebeteil geführt ist, das mit einem Ansatz durch einen Längsschlitz nach außen ragt, wobei der Ansatz an einem feststehenden Torteil befestigbar ist und als Anschlußelement für die Steuerleitungen zwischen dem bewegbaren und dem feststehenden Torteil dient. Hierdurch ist die Möglichkeit gegeben, die erforderlichen Steuerleitungen, die die Sicherheitseinrichtungen an Schiebetoren, beispielsweise eine an der Stirnseite angeordnete Kontaktschiene, in das Kraftübertragungselement zu integrieren und einen zuverlässigen Schutz gegen Umgebungseinflüsse jedweder Art zu schaffen. Dadurch, daß das Trägerelement so ausgebildet ist, daß zum einen das Zahnelement, zum anderen aber auch die Steuerleitungen für derartige Schalteinrichungen in einem Bauteil angeordnet sind, ergibt sich hier die Möglichkeit einer werkstattmäßigen Vormontage, so daß vor Ort lediglich das Trägerelement anzuschrauben und die erforderlichen Anschlüsse hergestellt werden müssen. Dies ermöglicht es auch, Reparaturen durch Auswechseln der kompletten Baueinheit sehr schnell auszuführen. Da das Torteil sich zusammen mit dem Trägerelement bewegt, während das Schiebeteil mit seinem als Anschlußelement dienenden Ansatz feststeht, muß für die in der Hohlschiene untergebrachten Steuerleitungen eine Möglichkeit für einen der Bewegungslänge des Torteils entsprechende Längenausgleichsmöglichkeit gegeben werden. Dies kann entweder dadurch bewirkt werden, daß die Steuerleitung bei der Herstellung schraubenförmig gewickelt geformt wird, so daß die Steuerleitung nach Art einer Schraubenfeder elastisch auseinandergezogen werden kann und so die erforderliche Längenänderung zwischen bewegbarem Torteil und feststehendem Ansatzteil gewährleistet ist.

In einer besonderen Ausgestaltung der Erfindung ist jedoch vorgesehen, daß in der Hohlschiene Führungsmittel für die Steuerleitungen angeordnet sind. Derartige Führungsmittel können beispielsweise durch sogenannte Kabelschleppketten gebildet werden, die im Hohlprofil geführt sind.

In besonders zweckmäßiger Ausgestaltung der Erfindung ist vorgesehen, daß die Hohlschiene längsteilbar ausgebildet ist und ein Teil als Deckel dient. Diese Anordnung bietet die Möglichkeit, daß auch ohne das gesamte Kraftübertragungselement abmontieren zu müssen, ein freier Zugang zu den Steuerleitungen bzw. den Führungsmitteln für die Steuerleitungen in der Hohlschiene besteht, so daß hier Störungen vor Ort leicht beseitigt werden können.

Die Erfindung wird anhand schematischer Zeichnungen eines Ausführungsbeispiels näher erläutert. Es zeigen:
- Fig. 1: ein Schiebetor mit einer Aufsicht auf das Kraftübertragungselement,
- Fig. 2: einen Vertikalschnitt durch das übertragungselement,
- Fig. 3: einen Längsschnitt durch das übertragungselement,
- Fig. 4: eine Teilansicht eines Zahnelementes,
- Fig. 5: einen Querschnitt durch das Kraftübertragungselement mit Hohlschiene für Steuerleitungen,
- Fig. 6: die Ausbildung des Ritzels als Tragrad.

Wie aus Fig. 1 ersichtlich, besteht ein Schiebetor im wesentlichen aus einem in einer hier nicht näher dargestellten Schiebelagerung geführten Torelement 1, das mit einem Kraftübertragungselement 2 verbunden ist. Das Kraftübertragungselement 2 ist als Zahnstange ausgebildet und steht mit dem Ritzel 3 eines Antriebsmotors 4 in Verbindung. An der Stirnseite 5 des Schiebetores ist eine Sicherheitseinrichtung, beispielsweise in Form einer Kontaktschiene angebracht, durch die sichergestellt werden muß, daß bei der Schließbewegung des Schiebetores der Antriebsmotor sofort abgeschaltet wird, sobald das Tor auf ein Hindernis aufläuft. In der Schließstellung liegt das Torelement 1 an einem entsprechenden feststehenden Pfeiler 6 an. Der Querschnitt gem. Fig. 2 zeigt eine bevorzugte Ausführung für das Kraftübertragungselement. Das Kraftübertragungselement 2 besteht bei der bevorzugten Ausführungsform aus einem Trägerelement 7 in Form eines C-Profils aus Metall, vorzugsweise einem rostfreien Stahl, das über Schraubenbolzen 8 und einen Ansatz 9 mit dem Torelement 1 fest verbunden ist. In das als C-Profil ausgebildete Trägerelement 7 ist ein Zahnelement 10 eingeschoben. Das Zahnelement 10 weist hierbei eine Basis 11 auf, mit der die Zähne 12 verbunden sind. Zugleich sind mit der Basis 11 die Zähne 12 seitlich begrenzende Stege 13 verbunden, die auch mit den Stirnseiten der Zähne 12 einstückig fest verbunden sind, so daß, wie die perspektivische Ansicht in Fig. 4 zeigt, die Basis 11 mit den Seitenstegen 13 und den Zähne 12 ein kastenartiges Profil bilden. Die Zähne 12 sind also nicht nur mit ihrem Fuß sondern auch mit ihren Stirnseiten fest mit der Basis 11 verbunden, so daß hier eine hohe Gestaltfestigkeit gegeben ist.

Auf der Rückseite der Basis 11 ist ferner eine Rückennut 14 (Fig. 4) vorgesehen, die bei dem dargestellten Ausführungsbeispiel durch zwei längslaufende Stege 15 gebildet wird. Die Breite der Rückennut 14 ist so bemessen, daß sie der Schlüsselweite des Schraubenkopfes 16 des Schraubenbolzens 8 entspricht.

Das Kraftübertragungselement wird nun so aufgebaut, daß zunächst die erforderlichen Durchgangslöcher für die Schraubenbolzen 8 in den gewünschten Abständen gebohrt werden, anschließend die Schraubenbolzen 8 eingesteckt und danach das Zahnelement 10 eingeschoben wird. Das Zahnelement 10 kann hierbei einstückig ausgebildet sein und auf der vollen Länge des C-Profils 7 eingeschoben werden. Es ist jedoch günstiger, das Zahnelement in einzelne Teilelemente aufzuteilen, die nacheinander in das C-Profil eingeschoben werden. Das eingeschobene Zahnelement 10 sichert dann, wie Fig. 2 zeigt, den Schraubenkopf 16 des Schraubenbolzens 8 sowohl gegen Herausfallen als auch gegen ein Verdrehen, so daß anschließend die dargestellten Befestigungsmuttern ohne Hilfswerkzeuge aufgeschraubt und festgezogen werden können.

Wie der Längsschnitt in Fig. 3 zeigt, ist das C-Profil 7 des Trägerelementes an seinen beiden Enden mit Anschlagstücken 17 und 18 versehen, die in das Profil eingeschraubt und über querlaufende Schrauben 19 mit dem C-Profil 7 fest verbunden sind. Das Anschlagstück 17 wird als erstes eingesetzt und befestigt. Anschließend werden in der vorbeschriebenen Weise die Schraubenbolzen 8 und die Teilelemente des Zahnelementes 10 in das C-Profil eingeschoben. Anschließend wird ein Preßstück 20 eingeschoben und danach das Anschlagstück 18 mit dem C-Profil verbunden. Das Anschlagstück 18 ist hierbei mit einer axial geführten Spannschraube 21 versehen, durch die über das Preßstück 20 die das Zahnelement bildenden Teilelement im C-Profil fest verspannt werden können. Fig. 3 läßt ferner erkennen, daß ohne das Trägerelement vom Torteil lösen zu müssen, lediglich durch Lösen des Anschlagstückes 18 jederzeit das Zahnelement bzw. einzelne Teilelemente aus dem C-Profil herausgezogen und durch neue ersetzt werden können.

Fig. 4 läßt erkennen, daß die Teilelemente für das Zahnelement aus einem Kunststoff gegossen, bzw. spritzgegossen werden. Hierzu eignen sich insbesondere Kunststoffe wie Polyacetale, Polyamide, Polytetrafluorethylene oder auch Polyurethane, die die erforderliche hohe Festigkeit aber auch gute Gleicheigenschaften aufweisen.

Bei der Verwendung von Zahnelementen aus Kunststoff ist es besonders zweckmäßig, wenn das bei Schließstellung des Schiebetores 1 mit dem Antriebsritzel 3 im Eingriff stehende Teilelement aus einem metallischen Werkstoff besteht. In Fig. 1 ist das betreffende Teilelement 22 schraffiert gekennzeichnet. Da der Antriebsmotor 4 als Schneckengetriebemotor ausgebildet und damit selbstsperrend ist, kann das Schiebetor nicht von Hand gegen den Motor verschoben werden. Um nun zu verhindern, daß das geschlossene Tor mit Gewalt unter Zerstörung der Zahnelemente aus Kunststoff zumindest über einen kurzen Weg zur Bildung eines Spaltes aufgeschoben werden kann, bietet die Anordnung eines metallischen Teilelementes 22 für den Bereich der Schließstellung zugleich eine Torsicherung, da es nur sehr schwer ist, selbst über ein großes Hebelwerkzeug die Verzahnung zwischen dem metallischen Zahnelement und dem metallischen Antriebsritzel zu zerstören.

Fig. 5 zeigt in einem Querschnitt eine weitere Ausführungsform für das Kraftübertragungselenent. Bei dieser Ausführungsform ist an das beispielsweise als Strangpreßprofil hergestellte C-Profil 7 eine Hohlschiene 23 angeformt. Die Hohlschiene 23 ist hierbei längsteilbar ausgebildet, so daß ein abnehmbarer Deckelteil 24 vorhanden ist, der den freien Zugang zum Innenraum der Hohlschiene bietet. Der Deckelteil 24 ist hierbei so ausgebildet, daß ein Längsschlitz 25 freibleibt, durch den ein Ansatz 26 eines Schiebeteiles 27 nach außen hindurchgeführt ist. Der Ansatz 26 bildet hierbei ein Anschlußelement für eine Steuerleitung, die in der Hohlschiene 23 geführt ist, die mit der Kontaktschiene 5 des Tores einerseits und über den mit einem feststehenden Torteil verbundenen Ansatz 26 mit einer mit dem Antriebsmotor 4 verbundenen Steuer- und Schalteinrichtung verbunden ist. Dies ist in Fig. 1 schematisch über die Darstellung des Ansatzes 26 angedeutet. Der durch die Bewegung des Tores zwischen der Schließstellung und der öffnungsstellung erforderliche Längenausgleich für die in der Hohlschiene angeordneten Steuerleitung wird bei dem dargestellten Ausführungsbeispiel nun dadurch bewirkt, daß die Steuerleitung in einer Kabelschleppkette 28 angeordnet ist, die in der Hohlschiene 23 gehalten ist.

Die Hohlschiene 23 kann aber auch einen im wesentlichen kreisförmigen Querschnitt mit Längsschlitz aufweisen, so daß die Steuerleitung als schraubenförmig-federnd-gewickeltes Element in die Hohlschiene 23 unmittelbar eingelegt werden kann. In der Schließstellung ist die federnde Wicklung auseinandergezogen, während in der Öffnungsstellung die federnde Wicklung zusammengezogen ist.

Wie Fig. 6 zeigt, bietet das C-Profil 7 ferner die Möglichkeit, das Ritzel 3 des Antriebsmotors 4 mit wenigstens einem Spur- und/oder Tragrand 29 zu versehen, der an einem Rand 30 des C-Profils anliegt. Hierdurch ergeben sich zwischen dem Zahnelement 10 und der Verzahnung des Ritzels 3 definierte, optimierbare Eingriffsverhältnisse, die sich vorteilhaft auf die Lebensdauer auswirken. Zweckmäßig kann es hierbei sein, wenn der Antriebsmotor 4 auf einer Wippe gelagert ist, so daß das Ritzel 3 mit seinem Spurrand mit einer Andruckfeder an das C-Profil abgedrückt wird. Ein Anschlag an der Wippe stellt jedoch sicher, daß ein Mindesteingriff zwischen Ritzel und Zahnelement erhalten bleibt.

Statt oder zusätzlich zu einer Andruckfeder kann dem Ritzel in dieser modifizierten Form auch ein Gegenrad zugeordnet werden, das bei entsprechender Ausgestaltung der Befestigungsmittel für das Trägerelement auf der Oberseite des C-Profils läuft. Damit ist das C-Profil zwischen Ritzel und Gegenrad "eingeklemmt", so daß der auf der Wippe gelagerte und mit dem Gegenrad ebenfalls verbundene Motor vom Gegenrad immer nachgeführt wird, wenn beispielsweise das Schiebetor durch Ablagerungen oder Eisbildung auf seinen Laufschienen auf einem etwas höheren Niveau läuft. Das Ritzel steht immer in genau definiertem Eingriff im Zahnelement. Das Zahnelement ist bei dem dargestellten Ausführungsbeispiel vom C-Profil einschließlich der Zähne umschlossen und somit weitgehend geschützt.

## Patentansprüche

1. Kraftübertragungselement (2) für einen Antrieb an einem Schiebetor in Form einer Zahnstange für den Eingriff eines Ritzels (3) des Antriebsmotors (4), mit einem mit dem Schiebetor (1) verbundenen, als C-Profil ausgebildeten Trägerelement (7), mit dem wenigstens ein Zahnelement (10) aus einem korrosionsbeständigen Werkstoff verbunden ist, dadurch gekennzeichnet, daß das übereinengroßen Teil seiner Länge aus einem Kunststoff bestehende Zahnelement (10) eine Basis (11) aufweist, mit der die Zähne (12) verbunden sind und daß die Basis (11) die Zähne (12) seitlich begrenzende und mit diesen fest verbundene Stege (13) aufweist.

2. Kraftübertragsungselement nach Anspruch 1, dadurch gekennzeichnet, daß das Zahnelement (10) in mehrere Teilelemente unterteilt ist.

3. Kraftübertragungselement nach einem der Ansprüche 1 oder 2, dadurch gekennzeichnet, daß die Basis (11) des Zahnelementes (10) auf ihrer den Zähnen (12) abgekehrten Seite mit einer in Längsrichtung verlaufenden Rückennut (14) versehen ist.

4. Kraftübertragungselement nach einem der Ansprüche 1 bis 3, dadurch gekennzeichnet, daß das C-Profil (7) des Träge-elementes an seinen beiden Enden mit Anschlagstücken (17, 18) für das Zahnelement (10) versehen ist und daß wenigstens ein Anschlagstück (18) in Längsrichtung verspannbar ausgebildet ist.

5. Kraftübertragungselement nach einem der Ansprüche 2 bis 4, dadurch gekennzeichnet, daß mehrere Teilelemente im C-profil (7) verspannt sind.

6. Kraftübertragungselement nach einem der Ansprüche 2 bis 5, dadurch gekennzeichnet, daß das bei Schließstellung des Schiebetores (1) mit dem Antriebsritzel (3) in Eingriff stehende Teilelement (22) aus einem metallischen Werkstoff besteht.

7. Kraftübertragsungselement nach einem der Ansprüche 1 bis 6 , dadurch gekennzeichnet, daß das C-Profil (7) auf seiner Rückenseite mit Durchgangsbohrungen für Schraubenbolzen (8) versehen ist und daß die Breite der Rückennut (14) des Zahnelementes (10) der Schlüsselweite des Kopfes (16) der einzusetzenden Schraubenbolzen (8) entspricht.

8. Kraftübertragsungselement nach einem der Ansprüche 1 bis 7, dadurch gekennzeichnet, daß das Trägerelement (7) auf seiner dem Zahnelement (10) abgekehrten Seite mit einer Hohlschiene (23) versehen ist, in der elektrische Steuerleitungen angeordnet sind und in der ein Schiebeteil (27) geführt ist, das mit einem Ansatz (26) durch einen Längsschlitz (25) nach außen ragt, wobei der Ansatz an einen feststehenden Torteil befestigt ist und als Anschlußelement für die Steuerleitung zwischen dem beweglichen und dem feststehenden Torteil dient.

9. Kraftübertragungselement nach Anspruch 8 , dadurch gekennzeichnet, daß in der Hohlschiene (23) Führungsmittel (28) für die Steuerleitungen angeordnet sind.

10. Kraftübertragungselement nach Anspruch 9 , dadurch gekennzeichnet, daß die Hohlschiene (23) längsteilbar ausgebildet ist und ein Teil als Deckel (24) dient.

## Claims

1. A power transmission element (2) for a drive on a sliding door in the form of a rack for the engagement of a pinion (3) of the drive motor (4), with a carrier element (7) connected with the sliding door (1) and constructed as a C-section, with which at least one tooth element (10) of a corrosion-resistant material is connected, characterised in that the tooth element (10), consisting of a plastic over a majority of its length, has a base (11) with which the teeth (12) are connected and that the base (11) has cross-pieces (13) laterally delimiting the teeth (12) and firmly connected therewith.

2. A power transmission element according to Claim 1, characterised in that the tooth element (10) is divided into several partial elements.

3. A power transmission element according to one of Claims 1 or 2, characterised in that the base (11) of the tooth element (10) is provided on its side facing away from the teeth (12) with a back groove (14) running in longitudinal direction.

4. A power transmission element according to one of Claims 1 to 3, characterised in that the C-section (7) of the carrier element is provided at both its ends with stop pieces (17, 18) for the tooth element (10) and that at least one stop piece (18) is constructed so as to be able to be braced in longitudinal direction.

5. A power transmission element according to one of Claims 2 to 4, characterised in that several partial elements are braced in the C-section (7).

6. A power transmission element according to one of Claims 2 to 5, characterised in that the partial element (22), which is in engagement with the drive pinion (3) in the closed position of the sliding door (1), consists of a metallic material.

7. A power transmission element according to one of Claims 1 to 6, characterised in that the C-section (7) is provided on its reverse side with through-bores for screw bolts (8) and that the width of the back groove (14) of the tooth element (10) corresponds to the key width of the head (16) of the screw bolts (8) which are to be inserted.

8. A power transmission element according to one of Claims 1 to 7, characterised in that the carrier element (7) is provided on its side facing away from the tooth element (10) with a hollow rail (23) in which electric control leads are arranged and in which a sliding piece (27) is guided, which projects outwards with an extension (26) through an elongated slot (25), in which the extension is fastened to a fixed door piece and serves as connecting element for the control lead between the movable and fixed door piece.

9. A power transmission element according to Claim 8, characterised in that in the hollow rail (23) guide means (28) are arranged for the control leads.

10. A power transmission element according to Claim 9, characterised in that the hollow rail (23) is constructed so as to be divisible longitudinally and one part serves as a cover (24).

## Revendications

1. Élément de transmission de force (2) pour un mécanisme d'entraînement sur une porte coulissante, sous forme d'une crémaillère pour l'engrènement d'un pignon (3) du moteur d'entraînement (4), comportant un élément support (7) qui est relié à la porte coulissante (1), ayant un profil en C et auquel est relié au moins un élément à dents (10) en matériau résistant à la corrosion, caractérisé par le fait que l'élément à dents, constitué de plastique sur une grande partie de sa longueur, présente une base (11) à laquelle les dents (12) sont reliées et que la base (11) présente des ailes (13) limitant latéralement les dents (12) et solidairement reliées avec celles-ci.

2. Élément de transmission de force selon la revendication 1, caractérisé par le fait que l'élément à dents (10) est divisé en plusieurs éléments partiels.

3. Élément de transmission de force selon l'une des revendications 1 ou 2, caractérisé par le fait que la base (11) de l'élément à dents (10) est munie, sur son côté opposé aux dents (12), d'une rainure dorsale (14) orientée selon la direction longitudinale.

4. Élément de transmission de force selon l'une des revendications 1 à 3, caractérisé par le fait que le profil en C (7) de l'élément support est muni, à ses deux extrémités, de pièces de butée (17, 18) pour l'élément à dents (10) et qu'au moins une pièce de butée (18) est construite de façon à pouvoir être contrainte selon la direction longitudinale.

5. Élément de transmission de force selon l'une des revendications 2 à 4, caractérisé par le fait que plusieurs éléments partiels sont mis sous contrainte dans le profil en C (7).

6. Élément de transmission de force selon l'une des revendications 2 à 5, caractérisé par le fait que l'élément partiel (22) qui, en position de fermeture de la porte coulissante (1), s'engrène avec le pignon d'entraînement (3), est constitué d'un matériau métallique.

7. Élément de transmission de force selon l'une des revendications 1 à 6, caractérisé par le fait que, sur sa face dorsale, le profil en C est muni de perçages traversants pour des boulons (8) et que la largeur de la rainure dorsale (14) de l'élément à dents (10) correspond à la cote sur plat de la tête (16) du boulon (8) à utiliser.

8. Élément de transmission de force selon l'une des revendications 1 à 7, caractérisé par le fait que l'élément support (7) est muni, de son côté opposé à l'élément à dents (10), d'un rail creux (23) dans lequel sont disposés des conducteurs électriques de commande et dans lequel est guidé un coulisseau (27) qui, par un appendice (26), sort à l'extérieur par une fente longitudinale (25), l'appendice étant fixé à une partie fixe de la porte et servant d'élément de raccordement pour les fils de commande entre la partie mobile et la partie fixe de la porte.

9. Élément de transmission de force selon la revendication 8, caractérisé par le fait que dans le rail creux (23) sont disposés des moyens de guidage (28) pour les fils de commande.

10. Élément de transmission de force selon la revendication 9, caractérisé par le fait que le rail creux (23) est divisible en longueur et qu'une partie sert de couvercle (24).
